# EUROPÄISCHE PATENTSCHRIFT

(11) **EP 1 086 269 B1**
(45) Veröffentlichungstag und Bekanntmachung des Hinweises auf die Patenterteilung: **11.03.2009**
(21) Anmeldenummer: 00913949.4
(22) Anmeldetag: 24.03.2000
(51) Int. Cl.: D06Q 1/10, B44C 1/17, B44F 1/02, B44F 1/14

(54) **GLASELEMENTE AUF TEXTILER UNTERLAGE**
GLASS ELEMENTS ON A TEXTILE SUPPORT
ELEMENTS EN VERRE SUR UN SUPPORT D'UN MATERIAU TEXTILE

(30) Priorität: 29.03.1999 AT 20999 U
(43) Veröffentlichungstag der Anmeldung: 28.03.2001
(73) Patentinhaber: D. Swarovski & Co., 6112 Wattens (AT)
(72) Erfinder: HUTER, Michael, A-6020 Innsbruck (AT); MESSNER, Peter, A-6111 Volders (AT)
(74) Vertreter: Torggler, Paul Norbert
(86) Internationale Anmeldenummer: PCT/AT2000/000070
(87) Internationale Veröffentlichungsnummer: WO 2000/058548

(56) Entgegenhaltungen:
- AT-B- 360 627
- GB-A- 2 184 399
- US-A- 4 438 165
- US-A- 4 769 265
- US-A- 5 693 407
- DATABASE WPI Section Ch, Week 197743 Derwent Publications Ltd., London, GB; Class A14, AN 1977-76948Y XP002143963 & JP 52 110976 A (TOKO KASEN KOGYO KK), 17. September 1977 (1977-09-17)
- DATABASE WPI Section Ch, Week 198819 Derwent Publications Ltd., London, GB; Class F07, AN 1988-130762 XP002143964 & JP 63 075193 A (MARUNI KK), 5. April 1988 (1988-04-05)
- PATENT ABSTRACTS OF JAPAN vol. 016, no. 203 (M-1247), 14. Mai 1992 (1992-05-14) & JP 04 031100 A (SEIKO EPSON CORP), 3. Februar 1992 (1992-02-03)

## Beschreibung

Die Erfindung bezieht sich auf eine Transferfolie mit Glaselementen zum Auftragen einer Vielzahl von Glaselementen auf eine textile Unterlage, wobei die Elemente an ihrer Vorderseite lösbar in Form eines Musters mit einer Trägerfolie verbunden und an ihrer ebenen Rückseite mit einer einen Schmelzkleber umfassenden Haftschicht versehen sind.

Die bei bekannten Produkten verwendeten Glaselemente sind durchwegs an ihrer Rückseite verspiegelt, beispielsweise durch Bedampfen mit einer Aluminiumschicht, welche durch eine Schutzschicht aus Chrom abgedeckt sein kann. Zwischen der Verspiegelung und dem an sich durchsichtigen Schmelzkleber befindet sich ein undurchsichtiger Haftgrund zur Haftvermittlung zwischen dem Schmelzkleber und der Schutzschicht.

Die bekannten Glaselemente können an sich einzeln aufgebügelt werden. Soll mit den Steinen ein Muster gebildet werden, ist es allerdings üblich, die Steine in Form dieses Musters an der Vorderseite mit einer Trägerfolie zu verbinden. Derartige Einrichtungen zum Aufbringen von Mustern, insbesondere aus geschliffenen Glassteinchen, auf Textilien sind seit langem bekannt (vgl. AT 360 627 B). Wesentlich für ihren Herstellungsprozess ist die Beschichtung der dekorativen Elemente mit einem Schmelzkleber. Zur Beschichtung werden die Elemente auf einem Trägerband befestigt und mittels einer Beschichtungswalze gemeinsam mit flüssigem Schmelzkleber beschichtet. Nach dem Abkühlen des Klebers sind die Steine einzeln manipulierbar und können musterförmig mit einer Trägerfolie verbunden werden. Nach dem Abziehen einer beim Transport die Klebeflächen abdeckenden Schutzfolie wird die Trägerfolie samt den daran befestigten Elementen so auf die Unterlage gelegt, dass die mit dem Kleber versehene Rückseite der Elemente an der Unterlage anliegt. Durch die Anwendung von Hitze und Druck, üblicherweise durch Aufbügeln, wird der Kleber aktiviert und mit der Unterlage verbunden.

Die optischen Eigenschaften des aufgebrachten Musters werden ausschließlich durch die Glaselemente bestimmt. Die Erfindung ermöglicht demgegenüber Kombinationseffekte zwischen der Farbe des textilen Untergrundes und den Brechungseigenschaften bzw. der Farbe der Glaselemente, indem vorgesehen wird, dass die Rückseite der Elemente und die Haftschicht durchsichtig sind.

Glaselemente mit durchsichtiger Rückseite werden auch bei der Einrichtung nach US 4,438,165 mittels einer durchsichtigen Haftschicht mit einer Unterlage verbunden. Bei dieser handelt es sich jedoch um eine durchsichtige Glasscheibe, welche ebenso wie die Steine im Durchlicht aus der Ferne betrachtet wird, wogegen die erfindungsgemäß dekorierten Textilien aus der Nähe im Auflicht betrachtet werden.

Ausgehend von den bekannten, mit Schmelzklebern versehenen Glaselementen ist erfindungsgemäß zunächst die Verspiegelung wegzulassen. Insbesondere ist dann sicherzustellen, daß die gesamte Haftschicht durchsichtig ist. Es muß hierzu nicht nur ein durchsichtiger Schmelzkleber verwendet werden, wie er in Form von Copolyamiden dem Fachmann geläufig ist, vor allem ist der derzeit übliche Haftgrund, welcher bisher die Farbe der Rückseite der Glaselemente bestimmt hat, durch ein durchsichtiges Material zu ersetzen. Da die Haftvermittlung nun nicht mehr zwischen einem Metall und dem Schmelzkleber erfolgt, sondern zwischen dem Glaselement selbst und dem Schmelzkleber, empfehlen sich als solche Haftvermittler (primer) siliziumorganische Verbindungen.

Die Erfindung ermöglicht nicht nur ein Zusammenspiel zwischen der Farbe des textilen Untergrundes und den Brechungseffekten des Glaselementes, sondern auch zwischen der Farbe des Untergrundes und der Farbe der Elemente. Diese können hierzu in üblicher Weise aus eingefärbtem Glas bestehen oder mit einer selektiv absorbierenden metallischen Schicht versehen sein. Ein besonderer Vorteil der Erfindung, welche durch eine Trägerfolie mit den Merkmalen des Anspruchs 1 definiert ist, liegt jedoch darin, daß durch den erfindungsgemäßen Wegfall der Verspiegelung an der Rückseite der Glaselemente eine Beschichtung der Elemente mit interferenzerzeugenden dielektrischen Schichten wesentlich wirksamer wird. In diesem Fall wird das Erscheinungsbild der Glassteine geprägt durch eine Kombination von Reflexionsfarben der Beschichtung des Glaselementes mit der Farbe des Untergrundes, die wiederum bei Transmission durch das Glaselement Veränderungen durch die Beschichtung (Farbmischung von Untergrund und Transmissionsfarben der Beschichtung) und durch Lichtbrechung im Glaselement erfährt. Das optische Erscheinungsbild des Glaselementes variiert weiters nicht nur mit der Farbe des Untergrundes, sondern auch mit dem Betrachtungswinkel, was eine spezifische Eigenschaft der nach dem Interferenzprinzip wirkenden Beschichtung ist.

Heute übliche Beschichtungen bestehen aus abwechselnden Lambda/4-Schichten aus TiO₂ bzw. SiO₂. Demgegenüber läßt sich die Farbqualität verbessern und lassen sich neue Farbtöne erzeugen, wenn die Bedingung aufgegeben wird, daß alle Schichten eine Dicke von Lambda/4-einer gemeinsamen Bezugswellenlänge haben müssen.

Einzelheiten der Erfindung werden anschließend anhand eines Ausführungsbeispieles beschrieben. In diesem zeigt
Fig. 1 eine schematische Seitenansicht der erfindungsgemäßen Einrichtung,
Fig. 2 eine entsprechende Draufsicht.

Die dargestellte Einrichtung zum Transfer dekorativer Muster auf eine Unterlage entspricht insoweit dem Stand der Technik, als eine Vielzahl von Glaselementen 1 mit einer Trägerfolie 2 verbunden sind. Die Trägerfolie 2 kann aus Polyester bestehen und mit einem Silikonhaftkleber beschichtet sein.

Die Glaselemente 1, welche auch einzeln vertrieben und verwendet werden können, weisen an ihrer ebenen Rückseite eine Haftschicht 3 auf. Diese besteht im wesentlichen aus einem Schmelzkleber, wobei zur Haftvermittlung zwischen diesem und dem Glas eine äußerst dünne Schicht aus einer geeigneten siliziumorganischen Verbindung vorgesehen ist. Eine Schutzfolie 4 schützt die Haftschichten 3 beim Transport. Sie wird vor dem Aufbringen des Musters auf eine textile Unterlage 5 abgezogen, anschließend werden die Glaselemente 1 mit der Unterlage durch Anwendung von Hitze und Druck verbunden und die Trägerfolie 2 abgezogen, wodurch ein Muster beispielsweise gemäß Fig. 2 entsteht. Die Haftschicht 3 hält die Glaselemente 1 auch fest, wenn ein damit beklebtes Kleidungsstück bis zu Temperaturen von 60°C in einer Waschmaschine behandelt wird.

Neu an den dargestellten Glaselementen 1 ist vor allem die Tatsache, daß deren Rückseite nicht verspiegelt ist. Dies verringert zwar die Intensität des reflektierten Anteils von auffallendem Licht, ermöglicht es andererseits aber, die Farbe des textilen Untergrundes 5 durch die Glaselemente 1 hindurch zur Geltung zu bringen.

Die Erfindung ermöglicht die Anwendung an sich bekannter Beschichtungstechniken zur Färbung der Glaselemente 1. Werden in diesem Sinne abwechselnd interferenzerzeugende dünne Schichten (üblich sind TiO₂ und SiO₂) auf die Oberfläche der Steine aufgetragen, kommt es zu einer wesentlich intensiveren Färbung der Glaselemente in Draufsicht als bei Vorhandensein einer verspiegelten Rückseite.

Gegenüber herkömmlichen Glaselementen, die mit etwa 5 interferenzbildenden Schichten bedampft sind, läßt sich eine Verbesserung der Farbqualität auch dadurch erreichen, daß die Zahl der Schichten relativ hoch (7 - 15 Schichten) gewählt wird. Um die Beschichtungsdauer und die Kosten im Rahmen zu halten, ist es dabei sinnvoll, einzelne Schichten wesentlich dünner zu machen als ein Viertel der Wellenlänge, deren Transmission minimiert werden soll.

## Patentansprüche

1. Transferfolie mit Glaselementen zum Auftragen einer Vielzahl von Glaselementen auf eine textile Unterlage, wobei die Elemente an ihrer Vorderseite lösbar in Form eines Musters mit einer Trägerfolie (2) verbunden und an ihrer ebenen Rückseite mit einer einen Schmelzkleber umfassenden Haftschicht versehen sind, **dadurch gekennzeichnet, dass** die Rückseite der Glaselemente (1) und die Haftschicht (3) durchsichtig sind.

2. Einrichtung nach Anspruch 1, **dadurch gekennzeichnet, dass** die Haftschicht (3) zur Verbindung der Glaselemente (1) mit dem Schmelzkleber eine siliziumorganische Verbindung als Haftvermittler enthält.

3. Einrichtung nach Anspruch 1 oder 2, **dadurch gekennzeichnet, dass** die Glaselemente (1) mit einer interferenzerzeugenden Schicht aus 7-15 abwechselnden Lagen TiO₂ und SiO₂ versehen sind.

4. Einrichtung nach Anspruch 3, **dadurch gekennzeichnet, dass** die einzelnen Lagen aus TiO₂ untereinander verschiedene Dicke aufweisen und/oder die einzelnen Lagen aus SiO₂ untereinander verschiedene Dicke aufweisen.

## Claims

1. Transfer foil with glass elements, for applying a large number of glass elements to a textile support, whereby the elements are joined on their front side in the form of a pattern to a supporting foil (2) and their planar rear side is provided with an adhesive layer containing hot-melt glue, **characterised in that** the the rear side of the elements (1) and the adhesive layer (3) are transparent.

2. Glass element according to claim 1, **characterised in that** the adhesive layer (3) for joining the glass elements (1) to the hot-melt glue contains an organosilicone bond as the means for enabling adhesion.

3. Glass element according to claim 1 or 2, **characterised in that** the glass elements(1) are provided with interference-producing layers composed of 7-15 alternate layers of TiO₂ and SiO₂.

4. Glass element according to claim 3, **characterised in that** the individual layers of TiO₂ are of different thickness and/or the individual layers of SiO₂ are of different thickness.

## Revendications

1. Film de transfert avec des éléments en verre, pour l'application d'une pluralité d'éléments en verre sur un substrat textile, les éléments étant raccordés sur leur face avant à un film support (2), de manière amovible sous la forme d'un motif, et étant pourvus sur leur face arrière plane d'une couche adhésive comprenant une colle thermofusible, **caractérisé en ce que** la face arrière des éléments en verre (1) et la couche adhésive (3) sont transparentes.

2. Dispositif selon la revendication 1, **caractérisé en ce que** la couche adhésive (3) contient un composé organosilicié en tant qu'agent d'adhérence, pour la liaison des éléments en verre (1) avec la colle thermofusible.

3. Dispositif selon la revendication 1 ou la revendication 2, **caractérisé en ce que** les éléments en verre (1) sont pourvus d'une couche génératrice d'interférence formée de 7 à 15 couches de TiO₂ et SiO₂ alternées.

4. Dispositif selon la revendication 3, **caractérisé en ce que** les différentes couches de TiO₂ présentent des épaisseurs différenciées entre elles et/ou **en ce que** les différentes couches de SiO₂ présentent des épaisseurs différenciées entre elles.
